# FASCICULE DE BREVET EUROPEEN

(11) **EP 1 488 769 B1**
(45) Date de publication et mention de la délivrance du brevet: **11.01.2012**
(21) Numéro de dépôt: 04356100.0
(22) Date de dépôt: 17.06.2004
(51) Int. Cl.: A61G 5/14

(54) **Fauteuil verticalisateur à moyens amovibles de maintien des jambes**
Sessel zur Aufstehhilfe mit abnehmbaren Mitteln zur Unterstützung der Beine
Stand-up wheelchair with removable leg support means

(30) Priorité: 19.06.2003 FR 0307413
(43) Date de publication de la demande: 22.12.2004
(73) Titulaire: Lifestand "Vivre Debout", 01700 Les Echets (FR)
(72) Inventeur: Laffin, Francois Xavier, 1950 Sion (CH)
(74) Mandataire: Thibault, Jean-Marc

(56) Documents cités:
- WO-A-03/026550
- FR-A- 2 813 524
- US-A- 4 623 194
- US-A- 5 137 102
- US-A- 5 346 280
- US-A- 5 366 036

## Description

La présente invention concerne les fauteuils utilisés par les handicapés et les invalides et elle vise, indifféremment, les fauteuils roulants, pliants ou non.

L'objet de l'invention vise, plus particulièrement, les fauteuils du genre comportant une structure articulée comprenant un dossier, une assise et un repose-pieds associés à un organe moteur permettant d'aider ou de commander la verticalisation ou l'abaissement de la structure articulée par rapport à un châssis porteur.

Ces fauteuils représentent, incontestablement, un réel progrès car ils permettent, outre la mobilisation indispensable, la verticalisation du sujet, également indispensable, pour éviter les dégradations physiques découlant d'un maintien prolongé en position assise.

La technique antérieure propose un certain nombre de solutions pour réaliser des fauteuils comportant une structure articulée de verticalisation.

Ces différentes propositions ont leurs avantages et leurs inconvénients mais permettent, en général, de verticaliser, au moins partiellement, un sujet de façon correcte.

On a, cependant, constaté que de tels fauteuils ne pouvaient pas être utilisés par tous les sujets handicapés ou invalides. En effet, pour certains handicaps ou invalidités, le sujet ne possède pas ou plus suffisamment de contrôle musculaire pour se maintenir en position stable contre le plan d'appui de verticalisation que représente la structure articulée élevée d'un fauteuil.

Dans de tels cas, la verticalisation représente un réel danger pour le sujet qui, en l'absence d'autocontrôle, risque de tomber en étant entraîné en déplacement latéral ou par fléchissement des jambes ou, encore, par affaissement du tronc.

Or, la possibilité de verticalisation est importante pour tous les handicapés ou invalides et peut-être encore plus pour ceux qui ne possèdent pas de contrôle physique, comme dans les cas évoqués ci-dessus.

Pour régler ce problème, il a été proposé de mettre en oeuvre, d'une part, au niveau du torse, une sangle de maintien thoracique fixée sur la structure du dossier et, d'autre part, au niveau des jambes, une sangle genouillère, fixée sur des montants de support du repose-pieds et soutenant, simultanément, les deux jambes de l'utilisateur du fauteuil.

De telles sangles thoraciques et jambières doivent être considérées comme aptes à répondre, essentiellement, au problème de verticalisation et de maintien du sujet dans les phases de verticalisation et d'abaissement de la structure articulée, de telle manière que le corps dudit sujet soit convenablement maintenu en toute sécurité.

Le recul maintenant disponible concernant l'utilisation de tels fauteuils verticalisateurs a, toutefois, mis en évidence la nécessité de perfectionner certains des moyens techniques mis en oeuvre pour assurer le maintien corporel et, plus particulièrement, les moyens de maintien inférieur, destinés à assurer le blocage en fléchissement des membres inférieurs du sujet par immobilisation des jambes, immédiatement en dessous de l'articulation des genoux.

En effet, il a été constaté que c'est justement à ces endroits que les contraintes d'immobilisation sont les plus concentrées et que ces contraintes sont en rapport avec la fréquence et la durée de verticalisation, mais aussi avec la taille et le poids du sujet.

Pour des pratiques de verticalisation de durée relativement longue et se succédant, sans qu'interviennent des phases intermédiaires dans lesquelles le sujet adopte, pour des durées relativement longues, une position assise, il a été constaté l'apparition de traumatismes, voire d'escarres, induisant, soit des douleurs, soit des dégradations locales qui sont mal supportées par le sujet handicapé, en raison, notamment, de la propension de la sangle jambière à resserrer l'un contre l'autre les genoux de l'utilisateur.

Le besoin s'est donc fait sentir de pouvoir remédier à cet inconvénient.

Ainsi, un brevet FR 2 813 520 a proposé de mettre en oeuvre, en tant que dispositif de maintien corporel inférieur, deux demi-jambières constituées de deux arceaux portés par des supports d'articulation sur deux montants supportant le repose-pieds, les deux demi-jambières étant reliées entre elles par un système central de verrouillage. La mise en oeuvre d'un tel système de maintien corporel inférieur permet, effectivement, de réduire les risques d'apparition d'escarres au niveau des genoux et des zones d'appui des jambes sur les jambières, mais présente, toutefois, l'inconvénient d'être particulièrement encombrante, notamment en position assise du fauteuil, alors même que l'usage des jambières n'est plus nécessaire.

De plus, lors de leur ouverture, de telles jambières encombrent l'espace latéral du fauteuil. Par ailleurs, de telles jambières ou dispositifs de maintien corporel inférieur, alourdissent sensiblement le poids du fauteuil verticalisateur, de sorte qu'elles ne sont pas toujours adaptées dans le cas d'un fauteuil à propulsion manuelle, pour lequel l'utilisateur recherche un compromis de confort et de légèreté.

Le document US 4 623 194 décrit un autre exemple de fauteuil verticalisateur comprenant un dispositif de maintien corporel inférieur.

Ainsi, il apparaît donc le besoin de disposer d'un nouveau type de moyens de maintien des jambes, qui soit à même d'offrir un confort satisfaisant et, notamment, d'apporter une solution au problème posé par l'usage d'une simple sangle de maintien, tout en ne présentant pas les inconvénients de poids et d'encombrement attachés aux moyens de maintien corporel inférieurs proposés par le brevet FR 2 813 520.

Afin de répondre à ce besoin, l'invention concerne un fauteuil verticalisateur pour handicapés et invalides, selon les revendications 1 à 5, comprenant un châssis supportant une structure articulée comprenant un dossier, une assise, un repose-pied supporté par deux montants et des moyens de maintien des jambes, en partie au moins amovibles,

Selon l'invention, ce fauteuil est caractérisé en ce que les moyens de maintien comprennent :
■ deux potences, chacune adaptée sur un montant du repose-pied pour s'étendre, dans une position de travail, vers l'avant du fauteuil, et pourvues, en partie avant, de moyens de fixation situés en position de travail à distance du montant correspondant,
■ et un élément amovible d'appui frontal pour les deux jambes de l'utilisateur, adapté sur les moyens de fixation des potences, de manière à s'étendre entre les potences.

La mise en oeuvre de telles potences de fixation, offrant des moyens de fixation situés à distance des montants, évite, lors de la mise en place de l'élément amovible d'appui frontal, que ce dernier soit souple ou rigide, l'application de contraintes latérales sur les jambes de l'utilisateur tendant à rapprocher l'une contre l'autre ces dernières et, notamment, d'amener en frottement les genoux de l'utilisateur.

Selon une caractéristique de l'invention, afin de limiter mieux encore le risque de contrainte l'une contre l'autre des jambes de l'utilisateur, les parties avant des potences sont, en position de travail au moins, chacune immobilisée dans un plan frontal par rapport au montant correspondant.

Selon une caractéristique de l'invention, les potences ne sont pas amovibles et seul l'élément d'appui frontal se trouve amovible. Selon cette forme de réalisation, chaque potence est alors solidaire du montant correspondant et en étant mobile dans un plan vertical, entre une position escamotée et la position de travail en extension vers l'avant du fauteuil et comprend, à son extrémité avant, des moyens de fixation de l'élément d'appui frontal amovible.

Selon l'invention, chaque potence présente une forme arquée dont la concavité est en position escamotée orientée vers 'lavant et qui définit deux branches, dites supérieure et inférieure, la branche supérieure étant pourvue, à son extrémité distale ou avant, des moyens de fixation de l'élément amovible d'appui frontal.

Les potences peuvent alors être liées de toute façon appropriée aux montants correspondant, afin de pouvoir connaître le mouvement entre leurs positions escamotée et de travail en extension vers l'avant du fauteuil.

Chaque potence présente, à cet effet, une forme arquée dont la concavité est en position escamotée orientée vers l'avant et qui définit deux branches, dites supérieure et inférieure, la branche supérieure étant pourvue, à son extrémité distale, des moyens de fixation de l'élément amovible d'appui frontal.

Selon une caractéristique de l'invention, les branches avant et arrière de chaque potence comprennent chacune une lumière, destinée à recevoir un pion, solidaire du montant correspondant, destiné à maintenir et guider la potence. La lumière de la branche inférieure est alors, de préférence mais non exclusivement, pourvue, à son extrémité inférieure, d'une encoche de verrouillage, destinée à recevoir, en position de travail, le pion de guidage correspondant, de manière à assurer un blocage du mouvement de la potence lorsqu'un effort vers l'avant est exercé sur l'extrémité distale de la branche supérieure.

Selon l'invention, l'élément d'appui frontal peut être réalisé de différentes façons. Ainsi, selon une forme de réalisation, l'élément d'appui frontal comprend une plaque rigide équipée, en partie arrière, d'au moins un coussin d'appui pour les jambes de l'utilisateur du fauteuil.

Selon une autre forme de réalisation, l'élément d'appui frontal comprend au moins une sangle reliant les deux potences.

Diverses autres caractéristiques de l'invention ressortent de la description ci-dessous effectuée en référence aux dessins annexés qui illustrent différentes formes non limitatives de réalisation d'un fauteuil verticalisateur selon l'invention.

La **fig. 1** est une perspective schématique d'un fauteuil roulant conforme à l'invention.

La **fig. 2** est une élévation, en vue de droite, du fauteuil selon la **fig. 1****.**

La **fig. 3** est une élévation, sensiblement analogue à la **fig. 2**, du fauteuil en position debout.

La **fig. 4** est une élévation, analogue à la **fig. 2**, montrant une forme préférée de réalisation de moyens de maintien des jambes selon l'invention.

La **fig. 5** est une perspective, analogue à la **fig. 1**, illustrant les moyens de maintien selon la **fig. 4**.

Les **fig. 6** et **7** sont des vues, analogues respectivement aux **fig. 4** et **5**, montrant une étape de mise en oeuvre des moyens de maintien des jambes illustrés aux **fig. 4** et **5**.

L'invention concerne un fauteuil verticalisateur roulant **1**, tel qu'illustré aux **fig. 1** à **3**, à propulsion manuelle, étant entendu que le fauteuil pourrait, également, être motorisé et à propulsion électrique, par exemple.

Un tel fauteuil comprend un châssis, composé de demi-châssis latéraux **3** et **4**, réunis entre eux par des traverses **5** et **6**. Ces différents éléments constitutifs définissent une armature porteuse pourvue de roues motrices **10** et de roues directrices orientables **11**.

Tel qu'illustré, le châssis **2** correspond à un fauteuil de conception rigide, mais il est bien évident qu'une conformation sensiblement analogue pourrait être retenue pour un fauteuil repliable. En effet, dans un tel cas, les traverses rigides **5** et **6** sont alors remplacées par des éléments pliants de conception connue en soi.

Le châssis **2**, décrit ci-dessus, est équipé d'un dispositif verticalisateur qui est réalisé sous la forme d'une structure articulée **12** portée par le châssis **2**. La structure articulée **12** est constituée par deux systèmes articulés latéraux, symétriques par rapport à un plan sagittal **P** et qui sont plus particulièrement visibles aux **fig. 2** et **3**. Chaque système articulé **13** est destiné à être adapté latéralement sur le châssis **2,** par exemple au niveau de chacun des demi-châssis **3** et **4**.

Chaque système **13** articulé comprend un premier quadrilatère déformable **17** constitué de deux barres **18** et **19**, respectivement dite supérieure et inférieure, bien qu'elles ne soient pas disposées, dans la représentation illustrée **fig. 3**, dans un même plan vertical. Les barres **18** et **19** sont réunies, par leur partie terminale postérieure, par un élément ou une pièce d'écartement **20** et sont montées sur le châssis **2**, à proximité de la partie frontale de ce dernier, par un premier point d'articulation **21** concernant la barre supérieure **18** et par un second point d'articulation **22** concernant la barre inférieure **19**. Dans le cas présent, le point d'articulation **21** est prévu en partie supérieure du demi-châssis correspondant **3**, **4** alors que le point d'articulation **22** est situé sur ce même demi-châssis en arrière et dessous le point d'articulation **21**.

Dans l'exemple illustré, l'élément d'écartement **20** est prévu pour correspondre à la distance séparant les points d'articulation **21** et **22**, de sorte que le quadrilatère **17** présente la forme privilégiée d'un parallélogramme déformable, sans qu'une telle forme puisse être considérée comme nécessaire à la réalisation d'un fauteuil selon l'invention.

Chaque système articulé **13** comprend, en outre, un second quadrilatère déformable **26**, schématisé aux **fig. 2** et **3** en traits mixtes, reliant le premier quadrilatère déformable à un jambage ou montant **27** destiné à supporter, seul ou en combinaison avec le jambage ou montant homologue, un repose-pied **33**.

Chaque système articulé **13** comprend, enfin, une armature de dossier comprenant deux montants **35**, chacun articulé sur le premier quadrilatère **13**, à l'opposé du second quadrilatère **26**, par l'intermédiaire de la pièce d'écartement **20**. Selon l'exemple illustré, les montants **35** de dossier sont, par ailleurs, reliés par une traverse 36.

Afin de permettre un passage de la structure articulée **12** de la position d'abaissement assise **A**, telle qu'illustrée à la **fig. 2**, à la position de verticalisation ou debout **B**, telle qu'illustrée à la **fig. 3**, chaque système articulé comprend un ensemble de manoeuvre **40,** interposé entre le premier quadrilatère **17** et le châssis **2** et, plus particulièrement, le demi-châssis **4** correspondant.

Chaque ensemble de manoeuvre **40** comprend un premier levier **41**, articulé sur la partie arrière du châssis, par l'intermédiaire d'un pivot **42** et, à l'extrémité d'un second levier **43**, par l'intermédiaire d'un pivot **44**. L'autre extrémité du second levier **43** est alors articulée sur le premier quadrilatère et, selon l'exemple illustré, sur la barre inférieure **19**, par l'intermédiaire d'un pivot **45** et d'une pièce de fixation **46** solidaire du second levier **43**.

Chaque ensemble de manoeuvre comprend, également, une poignée de manoeuvre **49** qui pourrait être qualifiée de multiprises, dans la mesure où elle doit permettre, à l'utilisateur du fauteuil, d'appliquer un effort sur cette poignée, tant dans le cadre de la position d'abaissement ou assise illustrée à la **fig. 2**, que dans le cade de la position de verticalisation **B** illustrée à la **fig. 3** et pendant la phase de transition ou mouvement de verticalisation-abaissement.

Afin de faciliter le mouvement de verticalisation-abaissement, le fauteuil verticalisateur **1** comprend, également, des moyens d'assistance **50**. Selon cet exemple, ces moyens d'assistance sont constitués, pour chacun des systèmes articulés, par un ressort à gaz, interposé entre le premier quadrilatère **13** et la partie avant du châssis **2**.

Selon l'exemple illustré, chaque ressort à gaz **50** intègre, également, des moyens de blocage automatique qui empêchent tout mouvement du ressort et donc du système articulé qui lui est lié, tant qu'une commande de déblocage n'est pas appliquée au système de blocage du ressort. L'une au moins des poignées, de préférence celle située du côté de la main dominante de l'utilisateur, présente alors un organe de commande **51** des moyens de blocage.

Ainsi, par une action conjointe sur l'organe de commande et sur les poignées, l'utilisateur peut passer d'une position assise à une position debout et inversement.

Afin d'assurer la stabilité de l'utilisateur en position debout, l'invention prévoit de mettre en oeuvre, comme le montrent plus particulièrement les **fig. 4** à **7****,** des moyens **60** de maintien des jambes de l'utilisateur, disposés au niveau des genoux de ce dernier ou juste en dessous. Les moyens de maintien **60** comprennent deux potences **61** qui sont chacune adaptées sur un montant **27** du repose-pieds.

Chaque potence **61** est alors solidaire du montant **27** correspondant, en étant mobile entre une position escamotée **E**, telle qu'illustrée aux **fig. 4** et **5****,** et une position de travail **T** en extension vers l'avant, telle qu'illustrée aux **fig. 10** et **11**. Selon l'exemple illustré, chaque potence **61** présente alors une forme arquée dont la concavité, en position escamotée, est orientée vers l'avant. Chaque potence présente deux branches, dites respectivement supérieure **70** et inférieure **71**. Afin de permettre le mouvement de chacune des potences, chaque branche **70** et **71** est pourvue d'une lumière **72** et **73** dans laquelle est adapté un pion **75**, **76** solidaire du montant **27** correspondant.

Ainsi, il est possible, compte tenu de la coopération des lumières oblongue **73** et/ou arquée **72** et des pions, de faire coulisser chaque potence **61** entre sa position escamotée **E** et sa position de travail **T**. Chaque potence **61** présente, de plus, au niveau de son extrémité distale **64** de sa branche supérieure **70**, des moyens d'accrochage **80** pour un élément d'appui frontal **65** qui, selon l'exemple illustré, est réalisé sous la forme d'une plaque rigide **81** présentant, à chacune de ses extrémités, des moyens de fixation **82**, tels qu'une encoche destinée à venir s'engager sur un pion offert par l'extrémité distale de la potence et formant les moyens d'accrochage **80**. La plaque rigide **81** est, par ailleurs, pourvue, sur sa face arrière, d'un coussin **83** d'amortissement et d'appui. Il doit être remarqué que, selon l'invention, l'élément d'appui frontal **65** forme un ensemble unitaire qui reçoit en appui les deux jambes de l'utilisateur. Bien entendu, la plaque **81**, qui forme un élément structurel rigide de reprise des efforts appliqués par les deux jambes de l'utilisateur, pourrait être réalisée d'une autre manière, telle que, par exemple, sous la forme d'une poutre tubulaire assurant la rigidité de l'élément **65**.

Les moyens de maintien **60** des jambes, tels que décrits précédemment, sont mis en oeuvre de la manière suivante. Lorsque l'utilisateur souhaite passer en position debout, il déplace les potences **61** de manière à les positionner en extension **T**, tel qu'illustré aux **fig. 6** et **7**. Dans cette position **T**, chaque potence offre alors un point de fixation **80**, situé à distance des montants **27**, pour l'élément d'appui frontal **65** qui est engagé par ces encoches sur les pions **80** offerts par les potences **61**. L'utilisateur peut alors engager son processus de verticalisation.

Il est à noter que, afin d'assurer la stabilité des potences en position d'extension, chaque lumière **70** des branches inférieures **71** présentent, de manière préférée mais non strictement nécessaire, une encoche **85** destinée à recevoir le pion **75** correspondant lorsqu'un effort est exercé vers l'avant sur l'élément d'appui **65** en position de travail **T**.

Il est à noter que le caractère rigide de l'élément d'appui **65**, **81**, ainsi que des potences **61**, permet de parfaitement maintenir les jambes de l'utilisateur sans appliquer aucune contrainte latérale sur ces dernières.

Lorsque l'utilisateur a regagné sa position assise, il lui est possible de retirer l'élément d'appui frontal et de repositionner, en position escamotée, les potences.

Dans cet état, plus particulièrement illustré à la **fig. 5**, l'avant du fauteuil verticalisateur conforme à l'invention se trouve alors parfaitement dégagé et l'utilisateur ne se trouve pas entravé dans ses déplacements par les moyens d'appui frontal.

## Revendications

1. Fauteuil verticalisateur pour handicapés et invalides comprenant un châssis supportant une structure articulée comprenant un dossier, une assise, un repose-pied (**33**) supporté par deux montants (**37**) et des moyens (**60**) de maintien des jambes, en partie au moins amovibles,
que les moyens de maintien (**60**) comprennent :
■ deux potences (**61**), chacune solidaire d'un montant (**27**) en étant mobile entre une position escamotée (**E**) en retrait dudit montant, et une position de travail (**T**) en extension par rapport audit montant (**27**) vers l'avant du fauteuil,
■ et un élément amovible (**65**) d'appui frontal pour les deux jambes de l'utilisateur,
fauteuil verticalisateur **caracterisé en ce que** les deux potences présentent deux branches supérieure (**70**) et inférieure (**71**) et une forme arquée dont la concavité, en position escamotée, est orientée vers l'avant du fauteuil, et une extrémité distale (**64**) de la branche supérieure (**70**) de chaque potence étant pourvue de moyens (**80**) de fixation pour un élément d'appui frontal (**65**) situés en position de travail (**T**) à distance du montant correspondant (**27**), et l'élément amovible comprend une plaque rigide (**81**) présentant, à chacune de ses extrémités, des moyens de fixation (**82**) sur les moyens de fixation (**80**) des potences (**61**), de manière à s'étendre entre les potences (**61**).

2. Fauteuil verticalisateur selon la revendication 1, **caractérisé en ce que** les extrémités avant des potences sont, en position de travail (**T**), au moins chacune immobilisée dans un plan frontal par rapport au montant (**27**) correspondant.

3. Fauteuil verticalisateur selon la revendication 1 ou 2, **caractérisé en ce que** les branches supérieure (**70**) et inférieure (**71**) de chaque potence (**61**) comprennent chacune une lumière (**73, 72**), destinée à recevoir un pion (7**5, 76**), solidaire du montant (**27**) correspondant, destiné à maintenir et guider la potence (**61**), la lumière de la branche inférieure (**72**) étant pourvue, à son extrémité inférieure, d'une encoche dé verrouillage (**85**), destinée à recevoir, en position de travail (**T**), le pion de guidage correspondant (**75**), de manière à assurer un blocage du mouvement de la potence (**61**) lorsqu'un effort vers l'avant est exercé sur l'extrémité distale de la branche supérieure (**70**).

4. Fauteuil verticalisateur selon l'une des-revendications 1 à 3, **caractérisé en ce que** l'élément d'appui frontal (**65**) comprend une plaque rigide (**81**) équipée, en
partie arrière, d'au moins un coussin (**83**) d'appui pour les jambes de l'utilisateur du fauteuil.

5. Fauteuil verticalisateur selon l'une des revendications 1 à 4, **caractérisé en ce que** l'élément d'appui frontal (**65**) comprend au moins une sangle reliant les deux potences.

## Claims

1. A body support chair for the physically challenged and disabled comprising a supporting frame and an articulated structure comprising a back, a seat, a foot rest (33) supported by two uprights (37) and means (60) for holding the legs, at least in part immovable, such that the holding means (60) comprise :
■ two cross-members (61), each fitted on an upright (27) and being mobile between a retracted position (E) behind said upright and a working position (T) in extension towards the front of the chair;
■ and a removable front support element (65) for the user's two legs,
body support chair **characterized in that** the two cross-members (61) comprise two upper (70) and lower (71) arms having an arcuate form, whose concavity, in the retracted position (E), is oriented towards the front of the chair, and a distal end (64) of the upper arm (70) being fitted with fastening means (80) for said removable support element (65) and arranged in the working position (T) at a corresponding distance from the upright (27),
and the removable support element (65) comprising a rigid plate (81) comprising, at each of its ends, fastening means (82) for attaching onto the fastening means (80) of the two cross-members (61), so as to extend between the cross-members (61).

2. The body support chair according to Claim 1, **characterized in that** the front ends of the cross-members are, in the working position (T), at least each immobilized in a frontal plane relative to the corresponding upright (27).

3. The body support chair according to Claim 1 or 2, **characterized in that** the upper (70) and lower (71) arms of each cross-member (61) each comprise one opening (73, 72) for receiving a slug (75, 76) attached to the corresponding upright (27) for holding and guiding the cross-member (61); the opening of the lower arm (72) being provided at its lower end with a latching recess (85) for receiving in the working position (T) the corresponding guide slug (75) so as to assure a blocking of the movement of the cross-member (61) when a force towards the front is applied to the distal end of the upper arm (70).

4. The body support chair according to one of Claims 1 to 3, **characterized in that** the frontal support element (65) comprises a rigid plate (81) equipped at its rearward part with at least one support pad (83) for the chair user's legs.

5. The body support chair according to one of Claims 1 to 4, **characterized in that** the frontal support element (65) comprises at least one belt connecting the two cross-members.

## Patentansprüche

1. Aufrichtstuhl für Behinderte und Invaliden, umfassend ein Gestell, das eine Gelenkstruktur trägt, welche eine Rückenlehne, eine Sitzfläche, eine Fußstütze (33), die von zwei Holmen (27) getragen ist, sowie Mittel (60) zum Halten der Beine, die wenigstens teilweise abnehmbar sind, umfaßt,
derart, daß die Haltemittel (60) umfassen:
- zwei Arme (61), von denen ein jeder mit einem Holm (27) fest verbunden und dabei zwischen einer gegenüber dem Holm zurückliegenden eingefahrenen Position (E) und einer Arbeitsposition (T), in der er sich gegenüber dem Holm (27) zur Vorderseite des Stuhls erstreckt, beweglich ist, und
- ein abnehmbares stirnseitiges Stützelement (65) für die beiden Beine des Benutzers,
Aufrichtstuhl, **dadurch gekennzeichnet, daß** die beiden Arme zwei Schenkel, einen oberen (70) und einen unteren (71), sowie eine gebogene Form aufweisen, deren Konkavität in eingefahrener Position zur Vorderseite des Stuhls gerichtet ist, und wobei ein distales Ende (64) des oberen Schenkels (70) eines jeden Arms mit Befestigungsmitteln (80) für ein stirnseitiges Stützelement (65) versehen ist, die in der Arbeitsposition (T) im Abstand von dem entsprechenden Holm (27) gelegen sind, und das abnehmbare Element eine starre Platte (81) umfaßt, die an jedem ihrer Enden Mittel zum Befestigen (82) an den Befestigungsmitteln (80) der Arme (61) aufweist, so daß sie zwischen den Armen (61) verläuft.

2. Aufrichtstuhl nach Anspruch 1, **dadurch gekennzeichnet, daß** die vorderen Enden der Arme in der Arbeitsposition (T) wenigstens jeweils in einer Frontalebene gegenüber dem entsprechenden Holm (27) festgelegt sind.

3. Aufrichtstuhl nach Anspruch 1 oder 2, **dadurch gekennzeichnet, daß** der obere Schenkel (70) und der untere Schenkel (71) eines jeden Arms (61) jeweils ein Langloch (73, 72) aufweisen, das dazu bestimmt ist, einen mit dem entsprechenden Holm (27) fest verbundenen Stift (75, 76) aufzunehmen, der dazu bestimmt ist, den Arm (61) zu halten und zu führen, wobei das Langloch des unteren Schenkels (72) an seinem unteren Ende mit einer Verriegelungsnut (85) versehen ist, die dazu bestimmt ist, in der Arbeitsposition (T) den entsprechenden Führungsstift (75) aufzunehmen, um ein Blockieren der Bewegung des Arms (61) zu gewährleisten, wenn auf das distale Ende des oberen Schenkels (70) eine Kraft nach vorne ausgeübt wird.

4. Aufrichtstuhl nach einem der Ansprüche 1 bis 3, **dadurch gekennzeichnet, daß** das stirnseitige Stützelement (65) eine starre Platte (81) umfaßt, die im hinteren Teil mit wenigstens einem Stützpolster (83) für die Beine des Benutzers des Stuhls ausgestattet ist.

5. Aufrichtstuhl nach einem der Ansprüche 1 bis 4, **dadurch gekennzeichnet, daß** das stirnseitige Stützelement (65) wenigstens einen die beiden Arme verbindenden Gurt umfaßt.
